# EUROPÄISCHE PATENTSCHRIFT

(11) **EP 2 142 460 B1**
(45) Veröffentlichungstag und Bekanntmachung des Hinweises auf die Patenterteilung: **24.08.2011**
(21) Anmeldenummer: 08736087.1
(22) Anmeldetag: 10.04.2008
(51) Int. Cl.: B66B 1/46

(54) **VERFAHREN ZUR EINSTELLUNG EINER VIELZAHL VON BEDIENEINHEITEN EINER AUFZUGSANLAGE MIT EINER VIELZAHL VON STOCKWERKEN**
METHOD FOR SETTING UP A NUMBER OF OPERATING UNITS IN A LIFT SYSTEM HAVING A NUMBER OF FLOORS
PROCÉDÉ DE RÉGLAGE D'UNE PLURALITÉ D'UNITÉS DE COMMANDE D'UN SYSTÈME D'ASCENSEUR DESSERVANT UNE PLURALITÉ D'ÉTAGES

(30) Priorität: 10.04.2007 EP 07105883
(43) Veröffentlichungstag der Anmeldung: 13.01.2010
(73) Patentinhaber: Inventio AG, 6052 Hergiswil (CH)
(72) Erfinder: DEMMA, Beniamino, CH-6512 Giubiasco (CH)
(86) Internationale Anmeldenummer: PCT/EP2008/054369
(87) Internationale Veröffentlichungsnummer: WO 2008/122669

(56) Entgegenhaltungen:
- EP-A1- 0 367 388
- JP-A- 2006 225 068
- US-A- 4 766 978
- US-B1- 6 672 429

## Beschreibung

Die vorliegende Erfindung betrifft ein Verfahren zur Einstellung einer Vielzahl von Bedieneinheiten einer Aufzugsanlage mit einer Vielzahl von Stockwerken. Jeweils einem Stockwerk ist wenigstens eine Bedieneinheit zugeteilt. Die Erfindung betrifft ferner eine solche Aufzugsanlage,

Die EP 0 367 388 A1 beschreibt eine Möglichkeit zur Überwachung einer Aufzugsanlage. Dabei ist eine computergestützte Steuereinheit seriell mit Aufzugssteuereinheiten verbunden. Die Aufzugssteuereinheiten zeichnen Status-Werte der Aufzugsanlage auf und werten diese aus. Weichen die Status-Werte von in einem Modell definierte Status-Werte ab, werden diese Status-Werte in einer Nachricht zur computergestützten Steuereinheit weitergeleitet.

Im Rahmen der Montage und Installation einer Aufzugsanlage in einem Gebäude wird die Aufzugskabine während einer sogenannten Lernfahrt zu allen Haltepositionen, d. h. in alle Stockwerke, verfahren, um die Haltepositionen auf die Höhenniveaus der jeweiligen Stockwerke einzustellen. Ferner müssen die auf den einzelnen Stockwerken verteilten Bedieneinheiten und deren Kommunikation mit der zentralen Steuereinheit eingestellt beziehungsweise konfiguriert werden. Hierbei ist es erforderlich die Bedieneinheiten hinsichtlich ihrer Position in einem bestimmten Stockwerk und hinsichtlich ihrer Funktion zu definieren beziehungsweise zu ordnen, so dass während des späteren Betriebes der Aufzugsanlage die zentrale Steuereinheit erkennt, aus welchem Stockwerk und von welcher Bedieneinheit ein bestimmtes Signal durch Betätigung der Bedieneinheit durch den Benutzer übermittelt wird. Herkömmlicherweise erfolgt diese Einstellung dadurch, dass ein Monteur Daten eingeben muss, beispielsweise mittels des Aufzugskabinentableaus, und nach Anfahren jedes Stockwerkes in jedem Stockwerk jede Bedieneinheit manuell eingestellt werden muss. Auf diese Weise durchgeführte Konfigurationen erfordern einen hohen Zeit- und Personalaufwand.

Der Erfindung liegt daher die Aufgabe zugrunde, ein Verfahren zur Einstellung einer Vielzahl von Bedieneinheiten einer Aufzugsanlage so weiterzubilden, dass die Konfiguration der Bedieneinheiten auf einfache Weise und in kürzerer Zeit möglich ist.

Zur Lösung dieser Aufgabe ist bei einem Verfahren zur Einstellung einer Vielzahl von Bedieneinheiten eine Aufzugsanlage mit einer Vielzahl von Stockwerken, wobei die Bedieneinheiten in Serie geschaltet sind und eine erste Bedieneinheit mit einer zentralen Steuereinheit verbunden ist, und wobei jeweils wenigstens eine Bedieneinheit einem Stockwerk zugeteilt ist, wobei nach Start des Verfahrens das Verfahren automatisch durchgeführt wird, in Übereinstimmung mit Anspruch 1 erfindungsgemäß vorgesehen, dass das Verfahren folgende Schritte umfasst:
a) Senden von Konfigurationsdaten mit einem Adressdatenpaket von der Steuereinheit zu den Bedieneinheiten , wobei das Adressdatenpaket eine Vielzahl von Adressen zur jeweiligen Festlegung einer Adresse für jede Bedieneinheit umfasst,
b) Speichern der Adresse in einer Speichereinheit der Bedieneinheiten.

Mit dem erfindungsgemäßen Verfahren wird eine vergleichsweise einfache, vorzugsweise vollautomatische, und schnell durchführbare Einstellung bzw. Konfiguration der Vielzahl von auf den Stockwerken verteilten Bedieneinheiten ermöglicht. So kann auf ein aufwendiges Einstellverfahren mit Abfahren der einzelnen Stockwerke und manueller Einstellung der Bedieneinheiten verzichtet werden. Das erfindungsgemäße Verfahren muss lediglich gestartet werden und läuft dann vollautomatisch Zudem können auf diese Weise etwaige Fehlerquellen aufgrund manueller Einstellungen reduziert werden.

Unter einer "Bedieneinheit" im Sinne der vorliegenden Erfindung wird das im Zugangsbereich jedes Stockwerks zur Aufzugsanlage vorgesehene Tableau für die Zielrufeingabe und/oder optische und/oder akustische Anzeigeeinheiten zur Nutzung der Aufzugsanlage verstanden. Eine solche Bedieneinheit umfasst üblicherweise wenigstens einen Print. Vorzugsweise sind jedoch zwei verschiedene Prints in jedem Stockwerk vorhanden, wobei der eine Print ein Zielruftableau und der andere Print eine Anzeigeeinheit bildet.

Vorteilhafte Weiterbildungen des erfindungsgemäßen Verfahrens sind in den Ansprüchen 2 bis 8 beschrieben.

Bei einer vorteilhaften Weiterbildung des Verfahrens ist vorgesehen, dass die Adressen in einer bestimmten Reihenfolge in dem Adressdatenpaket hinterlegt sind und in dieser Reihenfolge schrittweise in den Speichereinheiten gesendet und/oder gespeichert werden.

Vorteilhafterweise umfasst jede Speichereinheit ein Schieberegister (shift register), wobei die Schieberegister in Serie geschaltet sind und die jeweilige Adresse in dem jeweiligen Schieberegister gespeichert wird. Bei derartigen Schieberegistern ergibt sich der Vorteil, dass der Inhalt eines solchen Schieberegisters um eine oder mehrere Stellen verschoben werden kann. Ein solches Schieberegister kann aus mehreren Schaltkreisen (Flipflops) zusammengesetzt sein. Ein derartiger Flipflop ist bistabil mit den beiden Zuständen 0 und 1 und kann zur Speicherung einer 1-Bit langen Information verwendet werden.

Bevorzugt erfolgt die schrittweise Speicherung in Abhängigkeit von einem vorbestimmten Taktsignal.

Bei einer weiteren vorteilhaften Weiterbildung ist vorgesehen, dass jede Bedieneinheit ein Kontrollsignal an die Steuereinheit sendet. Dieses Kontrollsignal kann der zentralen Steuereinheit mitteilen, dass die jeweilige Bedieneinheit funktionsfähig ist. Auf diese Weise lässt sich nach Abschluss des Einstellverfahrens durch die zentrale Steuereinheit feststellen, ob alle Bedieneinheiten funktionsfähig sind. Sollte eine Bedieneinheit nicht funktionsfähig sein und kein Kontrollsignal zurück gesendet haben, gibt die Steuereinheit ein entsprechendes Signal ab, welches das Fehlschlagen der Einstellung bekannt gibt. Daraufhin kann die nicht funktionstüchtige Bedieneinheit ausgewechselt werden und das Konfigurationsverfahren erneut gestartet werden.

In einer Weiterbildung des erfindungsgemäßen Verfahrens wird vorgeschlagen, dass jede Bedieneinheit ein Identifikationssignal zur Bezeichnung der Bedieneinheit oder deren Eigenschaften an die Steuereinheit sendet. Dieses Identifikationssignal kann beispielsweise eine Typen- oder Gruppenkategorie der Bedieneinheit umfassen und beispielsweise ein Zielruftableau oder eine Anzeigeeeinheit kennzeichnen. Diese Kennzeichnung kann in der zentralen Steuereinheit hinterlegt werden.

Vorteilhafterweise übermittelt jede Bedieneinheit ein Positionsdatensignal zur Bezeichnung eines Stockwerks an die Steuereinheit. Auf diese Weise erkennt die zentrale Steuereinheit, welche Bedieneinheit auf welchem Stockwerk vorhanden ist.

In einer Weiterbildung des Verfahrens wird vorgeschlagen, dass wenigstens zwei Gruppen von Bedieneinheiten vorgesehen sind, wobei eine erste Gruppe mehrere Zielruftableaus und/oder Zielrufterminals und eine zweite Gruppe mehrere Anzeigeeinheiten umfasst. Hinsichtlich der Hintereinanderschaltung der Bedieneinheiten können jeweils die Bedieneinheiten einer Gruppe oder die Bedieneinheiten mehrerer Gruppen, vorzugsweise aller Gruppen, in Serie geschaltet werden.

Schließlich betrifft die Erfindung auch eine Aufzugsanlage zur Durchführung des vorbeschriebenen Verfahrens.

Nachfolgend wird die Erfindung unter Bezugnahme auf die Zeichnungen weiter erläutert. Darin zeigen
- Fig. 1: einen Ausschnitt eines Gebäudes mit einer Aufzugsanlage mit einer Vielzahl von Stockwerken und auf den Stockwerken verteilten Be- dieneinheiten, und
- Fig. 2: eine schematische Übersicht der bei dem Verfahren durchgeführten Schritte zur Einstellung der Bedieneinheiten der Aufzugsanlage ge- mäß Fig. 1.

Fig. 1 zeigt schematisch einen Ausschnitt eines Gebäudes 10 mit einer Aufzugsanlage 20. Die Aufzugsanlage 20 umfasst eine vertikal verfahrbare Aufzugskabine 30 mit einem Bedientableau 32 mit mehreren Zielrufschaltern und einer Kabinentür 34. Das Bedientableau 32 steht im Datenaustausch mit einer zentralen Steuereinheit 40, welche zur Steuerung der Aufzugsanlage 20 dient. Das Gebäude 10 weist drei Stockwerke 12, 14, 16 auf. Auf jedem dieser Stockwerke 12, 14, 16 befindet sich jeweils ein Zugang zur Aufzugsanlage 20, der jeweils mittels einer Zugangstür verschließbar ist.

Im Bereich jedes Zuganges befinden sich auf jedem Stockwerk 12, 14, 16 jeweils zwei Bedieneinheiten. Im Detail befinden sich auf dem ersten Stockwerk 12 zwei Bedieneinheiten 50, 51, auf dem zweiten Stockwerk 14 zwei Bedieneinheiten 52, 53 und auf dem dritten Stockwerk 16 zwei Bedieneinheiten 54, 55.

Hierbei stellen die Bedieneinheiten 51, 53 und 55 Zielruftableaus dar, über die der Benutzer der Aufzugsanlage 20 die Aufzugskabine 30 anfordern kann und/oder einen Zielruf abgeben kann. Jede Bedieneiheit 51, 53, 55 umfasst jeweils eine Speichereinheit 61, 63, 65 in Form jeweils eines Schieberegisters 71, 73, 75 ("shift register") und mehrere Zielruftasten.

Ferner befindet sich im Bereich jedes Zuganges auf jedem Stockwerk eine zweite Bedieneinheit. Diese in den Figuren 1 und 2 mit den Bezugszeichen 50, 52, 54 bezeichneten Bedieneinheiten stellen Anzeigeeinheiten dar und umfassen jeweils eine Speichereinheit 60, 62, 64 ebenfalls in Form jeweils eines Schieberegisters 70, 72, 74 ("shift register").

Jedes Schieberegister 70 bis 75 weist 8 in Reihe geschaltete Flipflops mit einem Speicherinhalt von jeweils 1 Bit auf. Somit stellt jedes Schieberegister 70 bis 75 einen Speicherinhalt von 8 Bit bereit. Die Schiebregister 70 bis 75 lassen sich parallel beschreiben und auslesen.

Alle vorgenannten Bedieneinheiten 50 bis 55 sind über eine Datenleitung 42 in Serie hintereinander geschaltet, wobei die erste Bedieneinheit 50 mit der zentralen Steuereinheit 40 verbunden ist. Ferner sind auch die Schieberegister 70 bis 75 in Serie geschaltet. Die Verbindung der einzelnen Bedieneinheiten 50 bis 55 untereinander und die Zuteilung der einzelnen Bedieneinheiten 50 bis 55 zu den Stockwerken 12, 14, 16 lässt sich auch dem Schema in Fig. 2 entnehmen.

Auf Grundlage dieses Systems wird im Folgenden ein Verfahren zur Einstellung der Bedieneinheiten 50 bis 55 erläutert.

In einem ersten Schritt werden Konfigurationsdaten mit einem Adressdatenpaket von der Steuereinheit 40 zu den Schieberegistern (70-75) der Bedieneinheiten (50-55) gesendet. Das Adressdatenpaket umfasst eine Vielzahl von Adressen zur jeweiligen Festlegung einer Adresse für jede Bedieneinheit 50 bis 55. Beispielsweise stellen die Werte 255 bis 1 (255 > 254 > 253 > ... > 3 > 2 > 1) die Adressen dar (in Fig. 2 mit "ADDRESS" oder "DATA" bezeichnet). Vorzugsweise wird eine der Anzahl der Bedieneinheiten 50 bis 55 beziehungsweise der Schieberegister 70 bis 75 entsprechende Anzahl von Werten, das heisst Adressen, für das Adressdatenpaket bereitgestellt.

Die Hinterlegung der Adressen in den Schieberegistern 70 bis 75 der Speichereinheiten 60 bis 65 erfolgt schrittweise in Abhängigkeit eines vorgegebenen Taktsignals, so dass mit jedem Takt der Speicherinhalt innerhalb eines

Schieberegisters 70 bis 75 um einen Flipflop weitergeschoben (siehe in Fig. 2 "CLK"). Auf diese Weise können die in einer bestimmten Reihenfolge in dem Adressdatenpaket hinterlegten Adressen gemäß dieser Reihenfolge in zeitlich fest vorgegebenen Zeitintervallen abgearbeitet und in Speichereinheiten 60 bis 65 gesendet und/oder gespeichert werden.

So wird von dem Adressdatenpaket zunächst die erste Adresse "255" in dem Schieberegister 70 der ersten Bedieneinheit 50 hinterlegt. Anschließend wird die Adresse "254" an die erste Bedieneinheit 50 gesendet und die dort nun an erster Stelle im Adressdatenpaket stehende Adresse "255" in das Schieberegister 71 der zweiten Bedieneinheit 51 verschoben. Anschließend wird die Adresse "253" zu der ersten Bedieneinheit 50 gesendet und dort die Adresse "254" vom Schieberegister 70 in das Schieberegister 71 verschoben. Die dort stehende Adresse 255 wird entsprechend in das Schieberegister 72 der dritten Bedieneinheit 52 verschoben. In gleicher Weise werden diese Schritte für alle Adresse von 255 bis zu 1 wiederholt. Die Adresse werden schrittweise in der Reihenfolge (255, 254....2, 1) an die erste Bedieneinheit übersendet, während die in den anderen Schieberegistern hinterlegten Adressen schrittweise an das folgende Schieberegister verschoben werden.

Am Ende des Verfahrens hat also die am nächsten an der Steuereinheit 40 befindliche Bedieneinheit 50 die Adresse "1", die Bedieneinheit 51 hat die Adresse "2" usw. bis schließlich die Bedieneinheit 55 die Adresse "6" hat. Die Adressen 7-255 entsprechen keinem Register mehr in dem vorliegenden Beispiel und gehen verloren.

Nachdem jedem Schieberegister 70 bis 75 eine Adresse übersendet worden ist, sendet die Steuereinheit 40 ein Signal an jede Bedieneinheit 50 bis 55, um den Inhalt der jeweiligen Schieberegister 70 bis 75 auszulesen, zu speichem und so die vorbestimmte Adresse zuzuteilen.

Die Steuereinheit 40 kann dadurch den Typ der Bedieneinheit erkennen und wie viele Stockwerke das Gebäude hat.

Nachdem jeder Bedieneinheit 50 bis 55 eine individuelle Adresse vergeben worden ist, kann die Steuereinheit 40 feststellen, ob sämtliche Bedieneinheiten 50 bis 55 funktionstüchtig sind. Sollte nämlich eine der Bedieneinheiten 50 bis 55 nicht funktionstüchtig sein, kann das Konfigurationsverfahren nicht vollständig durchgeführt werden. Allerdings ist es ohne weiteres möglich sofort festzustellen, welche der Bedieneinheiten 50 bis 55 nicht funktioniert, so dass diese umgehend ausgetauscht werden kann. Eine derartige Kontrolle wird vorzugsweise dadurch möglich, dass jede Bedieneinheit 50 bis 55 ein Kontrollsignal an die Steuereinheit 40 sendet, um ihre Funktionstauglichkeit mitzuteilen.

Darüber hinaus kann vorgesehen sein, dass jede Bedieneinheit 50 bis 55 ein Identifikationssignal zur Bezeichnung der Bedieneinheit 50 bis 55 an die Steuereinheit 40 sendet. Dieses Identifikationssignal kann eine Hardwarekennung beinhalten. Es kann ferner vorgesehen sein, dass jede Bedieneinheit 50 bis 55 ein Positionsdatensignal zur Bezeichnung des Stockwerks, auf welchem sich die Bedieneinheit befindet, an die Steuereinheit 40 übermittelt. So erkennt die Steuereinheit 40 welche Bedieneinheit 50 bis 55 sich an welcher Position beziehungsweise in welchem Stockwerk befindet.

Das vorbeschriebene Verfahren zur Einstellung der Bedieneinheiten 50 bis 55 zeichnet sich insbesondere dadurch aus, dass zur Einstellung der Bedieneinheiten 50 bis 55 kein separates Einstellen jeder Bedieneinheit 50 bis 55 durch Montagepersonal und durch Abfahren der einzelnen Stockwerke 12 bis 16 erforderlich ist. Mit dem erfindungsgemäßen Verfahren kann diese Einstellung automatisch erfolgen, indem das Adressdatenpaket in Folge der Hintereinanderschaltung der Bedieneinheiten 50 bis 55 nacheinander zu den Schieberegistern 70 bis 75 der einzelnen Bedieneinheiten 50 bis 55 gesendet und jeweils die in einer bestimmten Reihenfolge in dem Adressdatenpaket hinterlegten Adressen in den einzelnen Speichereinheiten 60 bis 65 hinterlegt werden. Zugleich lässt es sich im Falle eines etwaigen Fehlschlagens des Konfigurationsverfahrens leicht feststellen, welche der Bedieneinheiten 50 bis 55 möglicherweise defekt ist.

## Patentansprüche

1. Verfahren zur Einstellung einer Vielzahl von Bedieneinheiten (50, 51, 52, 53, 54, 55) einer Aufzugsanlage (20) mit einer Vielzahl von Stockwerken (12, 14, 16), wobei die Bedieneinheiten (50, 51, 52, 53, 54, 55) in Serie geschaltet sind und eine erste Bedieneinheit (50) mit einer zentralen Steuereinheit (40) verbunden ist, und wobei jeweils wenigstens eine Bedieneinheit (50, 51, 52, 53, 54, 55) einem Stockwerk (12, 14,16) zugeteilt ist wobei nach Start des Verfahrens das Verfahren automatisch durchgeführt wird, und folgende Schritte umfasst:
a) Senden von Konfigurationsdaten mit einem Adressdatenpaket von der Steuereinheit (40) zu den Bedieneinheiten (50, 51, 52, 53, 54, 55), wobei das Adressdatenpaket eine Vielzahl von Adressen zur jeweiligen Festlegung einer Adresse für jede Bedieneinheit (50, 51, 52, 53, 54, 55) umfasst,
b) Speichern der Adresse in Speichereinheiten (60, 61, 62, 63, 64, 65) der Bedieneinheiten (50, 51, 52, 53, 54, 55).

2. Verfahren nach Anspruch 1, **dadurch gekennzeichnet, dass** die Adressen in einer bestimmten Reihenfolge in dem Adressdatenpaket hinterlegt sind und in dieser Reihenfolge schrittweise in den Speichereinheiten (60 bis 65) gesendet und/oder gespeichert werden.

3. Verfahren nach Anspruch 1 oder 2, **dadurch gekennzeichnet, dass** jede Speichereinheit (60 bis 65) ein Schieberegister (70 bis 75) umfasst, wobei die Schieberegister (70 bis 75) in Serie geschaltet sind und die jeweilige Adresse in dem jeweiligen Schieberegister (70 bis 75) gesendet und/oder gespeichert wird.

4. Verfahren nach einem der Ansprüche 1 bis 3, **dadurch gekennzeichnet, dass** die schrittweise Sendung und/oder Speicherung in Abhängigkeit von einem vor-bestimmten Taktsignal erfolgt.

5. Verfahren nach einem der Ansprüche 1 bis 4, **dadurch gekennzeichnet, dass** jede Bedieneinheit (50, 51, 52, 53, 54, 55) ein Kontrollsignal an die Steuereinheit (40) sendet.

6. Verfahren einem der Ansprüche 1 bis 5, **dadurch gekennzeichnet, dass** jede Bedieneinheit (50, 51, 52, 53, 54, 55) ein Identifikationssignal zur Bezeichnung der Bedieneinheit (50, 51, 52, 53, 54, 55) oder deren Eigenschaften an die Steuereinheit (40) sendet.

7. Verfahren nach einem der Ansprüche 1 bis 6, **dadurch gekennzeichnet, dass** jede Bedieneinheit (50, 51, 52, 53, 54, 55) ein Positionsdatensignal zur Bezeichnung eines Stockwerks (12, 14, 16) an die Steuereinheit (40) sendet.

8. Verfahren nach einem der Ansprüche 1 bis 7, **dadurch gekennzeichnet, dass** zumindest zwei Gruppen von Bedieneinheiten vorgesehen sind, wobei eine erste Gruppe mehrere Zielruftableaus (50, 52, 53) und/oder Zielrufterminals umfasst und eine zweite Gruppe mehrere Anzeigeeinheiten (51, 53, 55) umfasst.

## Claims

1. A method for setting up a plurality of operating units (50, 51, 52, 53, 54, 55) of an elevator system (20) having a plurality of floors (12, 14, 16), wherein the operating units (50, 51, 52, 53, 54, 55) are connected in series and a first operating unit (50) is connected with a central control unit (40), wherein in each case at least one operating unit (50, 51, 52, 53, 54, 55) is allocated to a floor (12, 14, 16) and wherein after the start of the method the method is performed automatically, wherein the method comprises the following steps:
a) transmitting configuration data with an address data packet from the control unit (40) to the operating units (50, 51, 52, 53, 54, 55), wherein the address data packet comprises a plurality of addresses for respectively defining an address for each operating unit (50, 51, 52, 53, 54, 55), and
b) storing the address in storage units (60, 61, 62, 63, 64, 65) of the operating units (50, 51, 52, 53, 54, 55).

2. Method as claimed in claim 1, **characterized in that** the addresses are filed in the address data packet in a specific order and are transmitted and/or stored in this order step-by-step in the storage units (60 to 65).

3. Method as claimed in claim 1 or 2, **characterized in that** each storage unit (60 to 65) comprises a shift register (70 to 75), wherein the shift registers (70 to 75) are connected in series and the respective address is transmitted and/or stored in the respective shift register (70 to 75).

4. Method as claimed in any one of claims 1 to 3, **characterized in that** the step-by-step transmission and/or storage is effected in a manner dependent on a predetermined clock signal.

5. Method as claimed in any one of claims 1 to 4, **characterized in that** each operating unit (50, 51, 52, 53, 54, 55) transmits a check signal to the control unit (40).

6. Method as claimed in any one of claims 1 to 5, **characterized in that** each operating unit (50, 51, 52, 53, 54, 55) transmits an identification signal for the designation of the operating unit (50, 51, 52, 53, 54, 55) or the properties thereof to the control unit (40).

7. Method as claimed in any one of claims 1 to 6, **characterized in that** each operating unit (50, 51, 52, 53, 54, 55) transmits a position data signal for the designation of a floor (12, 14, 16) to the control unit (40).

8. Method as claimed in any one of claims 1 to 7, **characterized in that** at least two groups of operating units are provided, wherein a first group comprises a plurality of destination call panels (50, 52, 53) and/or destination call terminals and a second group comprises a plurality of indicator units (51, 53, 55).

## Revendications

1. Procédé pour régler plusieurs unités de commande (50, 51, 52, 53, 54, 55) d'une installation d'ascenseur (20) comprenant plusieurs étages (12, 14, 16), étant précisé que les unités de commande (50, 51, 52, 53, 54, 55) sont montées en série et qu'une première unité de commande (50) est reliée à une unité de contrôle centrale (40), qu'au moins une unité de commande (50, 51, 52, 53, 54, 55) est affectée à un étage (12, 14, 16), qu'après avoir démarré, le procédé est mis en oeuvre automatiquement, et qu'il comprend les étapes suivantes :
a) envoi de données de configuration avec un paquet de données d'adresses de l'unité de contrôle (40) vers les unités de commande (50, 51, 52, 53, 54, 55), étant précisé que le paquet de données d'adresses comprend plusieurs adresses pour fixer une adresse pour chaque unité de commande (50, 51, 52, 53, 54, 55),
b) stockage de l'adresse dans des unités de mémoire (60, 61, 62, 63, 64, 65) des unités de commande (50, 51, 52, 53, 54, 55).

2. Procédé selon la revendication 1, **caractérisé en ce que** les adresses sont déposées dans le paquet de données d'adresses dans un ordre défini et sont envoyées et/ou stockées dans les unités de mémoire (60 à 65), pas à pas, dans cet ordre.

3. Procédé selon la revendication 1 ou 2, **caractérisé en ce que** chaque unité de mémoire (60 à 65) comprend un registre à décalage (70 à 75), les registres à décalage (70 à 75) étant montés en série, et chaque adresse respective étant envoyée et/ou stockée dans le registre à décalage (70 à 75) respectif.

4. Procédé selon l'une des revendications 1 à 3, **caractérisé en ce que** l'envoi et/ou le stockage pas à pas se font en fonction d'un signal d'horloge prédéfini.

5. Procédé selon l'une des revendications 1 à 4, **caractérisé en ce que** chaque unité de commande (50, 51, 52, 53, 54, 55) envoie à l'unité de contrôle (40) un signal de contrôle.

6. Procédé selon l'une des revendications 1 à 5, **caractérisé en ce que** chaque unité de commande (50, 51, 52, 53, 54, 55) envoie à l'unité de contrôle (40) un signal d'identification pour désigner l'unité de commande (50, 51, 52, 53, 54, 55) ou les caractéristiques de celle-ci.

7. Procédé selon l'une des revendications 1 à 6, **caractérisé en ce que** chaque unité de commande (50, 51, 52, 53, 54, 55) envoie à l'unité de contrôle (40) un signal de données de position pour désigner un étage (12, 14, 16).

8. Procédé selon l'une des revendications 1 à 7, **caractérisé en ce qu'**il est prévu au moins deux groupes d'unités de commande, un premier groupe comprenant plusieurs tableaux d'appels de destination (50, 52, 53) et/ou terminaux d'appels de destination, et un second groupe comprenant plusieurs unités d'affichage (51, 53, 55).
